# EUROPÄISCHE PATENTSCHRIFT

(11) **EP 1 010 962 B1**
(45) Veröffentlichungstag und Bekanntmachung des Hinweises auf die Patenterteilung: **12.06.2002**
(21) Anmeldenummer: 99123054.1
(22) Anmeldetag: 20.11.1999
(51) Int. Cl.: F28F 9/00

(54) **Wasser/Luft-Kühler**
Water/air cooler
Refroidisseur air/eau

(30) Priorität: 16.12.1998 DE 29822378 U
(43) Veröffentlichungstag der Anmeldung: 21.06.2000
(73) Patentinhaber: Modine Manufacturing Company, Racine, Wisconsin 53403-2552 (US)
(72) Erfinder: Tritt, Friedrich, 71111 Waldenbuch (DE)
(74) Vertreter: Wolter, Klaus-Dietrich

(56) Entgegenhaltungen:
- EP-A- 0 346 602
- EP-A- 0 504 034
- EP-A- 0 504 635
- EP-A- 0 597 767
- DE-U- 8 629 407

## Beschreibung

Die Erfindung betrifft einen Wasser/Luft-Kühler für Verbrennungskraftmaschinen, insbesondere für Nutzfahrzeuge mit den Merkmalen des Oberbegriffes im Anspruch 1.
Der so ausgebildete Wasser/Luft-Kühler ist aus dem EP 504 034 bekannt. Bei dem bekannten Wasser/Luft-Kühler sind sämtliche Verbindungen der Seitenteile mit den Kunststoffwasserkästen mittels gewindeschneidender Schrauben ausgeführt. Die Schraubarbeitsgänge sind zeitaufwendig und jede Schraube stellt ein Einzelteil dar, daß bereitgestellt werden muß. Deshalb gibt es Lösungen, wie z.B. diejenigen aus EP 346 602 und EP 504 635, die ohne Schraubverbindungen auskommen. Dafür sind formschlüssige Verbindungen vorgesehen, die aus am Kunststoffwasserkasten angeformte Zapfen bestehen, die in Öffnungen der Seitenteile einrasten. In dem erstgenannten Dokument sind an jedem Kastenende vier Zapfen angeformt worden, wodurch die Kastenform werkzeugseitig recht aufwendig wird. Die Seitenteile bestehen selbst aus Kunststoff und weisen zusätzliche Schnapphaken auf, die nicht besonders zuverlässig sind. Beim Einbau oder beim Transport der Teile können die Haken abbrechen oder zumindest beschädigt werden. Dem zweiten Dokument können ähnliche Nachteile zugeordnet werden. Als Hauptnachteil beider Dokumente wäre zu nennen, daß die Montage der Seitenteile des Kühlers nicht durch Einschieben der Seitenteile in Richtung der Flachrohre des Kühlers bzw. senkrecht zur Längsrichtung der Kunststoffkästen erfolgen kann, sondern ausschließlich durch seitliches Heranführen, in Längsrichtung der Kunststoffkästen, wodurch die Laschen der Seitenteile aufgebogen werden. Ferner lassen diese formschlüssigen Verbindungen keine Längenausdehnung des Kühlnetzes bei dessen Erwärmung zu. Dafür müssen in den Seitenteilen aus den bekannten Lösungen extra Vorkehrung getroffen werden. Gewöhnlich werden Sicken oder dergleichen in die Seitenteile eingeprägt. Jede Verformung am Seitenteil wirkt sich auf die Werkzeugkosten aus. Es ist deshalb anzustreben die Längenausdehnung des Kühlnetzes zu ermöglichen, ohne jedoch für diesen Zweck Sicken oder die Stabilität herabsetzende Einschnitte im Seitenteil vornehmen zu müssen.

Die Aufgabe der Erfindung besteht in einer einfachen Verbindung, die eine unter engen räumlichen Verhältnissen vereinfachte Montage der Seitenteile mit den Kunststoffwasserkästen zuläßt und die die Längenausdehnung des Kühlnetzes gestattet.

Diese Aufgabe wird durch die kennzeichnenden Merkmale des Anspruchs 1 gelöst.
Wegen der Abkantung im Stegteil des Seitenteiles und der gleitenden Aufnahme der Zapfen in den korrespondierende Öffnungen erlaubt die erfindungsgemäße Lösung, daß sich das Kühlnetz in Längsrichtung der Flachrohre ausdehnen kann. Die durch die Abkantung erreichte Elastizität in diesem Bereich gewährleistet zusätzliche Sicherheit. Langlöcher in den Seitenteilen sind prinzipiell nicht mehr notwendig. Sie können jedoch, gewissermaßen zusätzlich, vorgesehen werden. Durch die Löcher werden gewindeschneidende Schrauben hindurchgesteckt, die der Verbindung der Seitenteile mit den Kunststoffwasserkästen am gegenüberliegenden Kasten dienen. Die dazu verwendeten Schrauben besitzen einen am Schraubenkopf angeformten Bund, dessen Durchmesser geringfügig kleiner als der kleine Durchmesser des Langloches bzw. als der Lochdurchmesser ist und dessen Dicke der Dicke des Seitenteiles entspricht.

Der Montageprozeß wurde dadurch vereinfacht, daß die Seitenteile sowohl in Längsrichtung der Kunststoffkästen als auch senkrecht dazu, also von oben, an den Kühler herangeführt werden können. Dies ist besonders bei beengten räumlichen Verhältnissen von Bedeutung. Dabei werden zunächst die Zapfen in die Öffnungen im Stegteil eingeführt, wobei gleichzeitig die Rastelemente an den Laschen der Seitenteile hinter Anschläge am Kunststoffkasten einrasten. Die Rastelement bewirken die provisorische Befestigung der Seitenteile in ihrer Sollposition. Anschließend kann die Schraubverbindung am gegenüberliegenden Kasten erfolgen. Die Anordnung der Zapfen an der Querwand des Wasserkastens, die in Richtung der Flachrohre wegweisen, hat darüber hinaus den Vorteil, daß die Ausformbarkeit des Wasserkastens aus dem Spritzgußwerkzeug vereinfacht worden ist und daß die Werkzeugkosten trotz der Zapfen nicht wesentlich erhöht werden.

Die Erfindung wird nachfolgend in Ausführungsbeispielen anhand der beiliegenden Zeichnungen erläutert.
Fig. 1 zeigt einen Wasser/Luft-Kühler;
Fig. 2 zeigt ein erstes Ausführungsbeispiel in der Seitenansicht;
Fig. 3 zeigt eine Ansicht der Fig. 2, von oben;
Fig. 4 zeigt ein zweites Ausführungsbeispiel in der Seitenansicht;
Fig. 4a ist ähnlich der Fig.4;
Fig. 5 zeigt eine Ansicht der Fig. 4 oder 4a, von oben;
Fig. 6 zeigt ein drittes Ausführungsbeispiel in der Seitenansicht;
Fig. 7 zeigt eine Ansicht der Fig. 6, von oben;
Fig. 8 zeigt eine Ansicht in Richtung des Pfeiles in Fig. 1;
Der Wasser/Luft-Kühler besitzt ein Kühlnetz 3, das aus einer oder mehreren Reihen von Flachrohren und zwischen den Flachrohren angeordneten wellenförmig verformten und mit Schnitten versehenen Lamellen besteht sowie durch Hartlötung zum Kühlnetz 3 verbunden und im übrigen nicht weiter beschrieben werden muß, weil es vielfältig bekannt ist. In Fig. 1 wurde, unten links, lediglich ein kleiner Ausschnitt des gesamten Kühlnetzes 3 eingezeichnet. Die gesamte Fläche zwischen dem oberen Kunststoffwasserkasten 1 und dem unteren Kunststoffwasserkasten 2 wird durch das Kühlnetz 3 ausgefüllt. Die Flachrohre erstrecken sich zwischen dem oberen 1 und dem unteren Wasserkasten 2, so daß die Kühlflüssigkeit durch die Eintrittsöffnung 4 in den oberen Wasserkasten 1 einströmen und durch die Flachrohre zum unteren Wasserkasten 2 gelangen kann, um durch die Austrittsöffnung 5 im unteren Wasserkasten 2 zurück in den Kühlkreislauf strömen zu können. Durch die Lamellen strömt die Kühlluft senkrecht zur Zeichnungsebene der Fig. 1.
Das linke Seitenteil 6 und das rechte Seitenteil 7 verbinden die Wasserkästen 1 und 2. Die untere Verbindung 8 ist mittels gewindeschneidender Schrauben 9 ausgeführt, die in glattwandige Bohrungen 12 eingeschraubt sind, die in Vorsprüngen an den Wänden des Wasserkastens 2 eingeformt sind. In den Laschen 10 der Seitenteile sind dazu Langlöcher 11 vorgesehen. Der wesentliche Unterschied zum EP 504 034 besteht darin, daß auch von der linken und rechten Stirnseite gewindeschneidende Schrauben 9 eingedreht worden sind, die sich ebenfalls in glattwandigen Bohrungen 12 befinden. Es versteht sich, daß aus diesem Grund auch im Stegteil 17 der Seitenteile 6 und 7 Löcher 11 vorgesehen worden sind, was jedoch aus den Abbildungen nicht zu sehen ist.

Beide Seitenteile 6 und 7 dienen der Abstützung des Kühlers im Fahrzeug, wozu entsprechende Halterungen 13 vorgesehen sind. Aus diesem Grund ist deren ausreichende Stabilität und auch eine sichere Verbindung mit den Kunststoffwasserkästen 1 und 2 wesentlich. Hierzu leisten die auch von den Stirnseiten eingeführten Schrauben 9 ihren Beitrag.
Die in Fig.1 eingekreiste obere Verbindung 14 ist in den Fig. 2 bis 7 in mehreren Beispielen näher gezeigt worden. Es versteht sich, daß es vollkommen egal ist, ob die Verbindung 14 oben oder unten vorgesehen ist. In den Fig. 2 und 3 sind die Zapfen 15 unmittelbar an der Querwand 16 des Kunststoffkastens 1 angeformt worden. Sie erstrecken sich in Richtung der Flachrohre, also im Bild vertikal nach oben. Das Stegteil 17 weist eine Abkantung 18 auf und drei Öffnungen 19. Die Abkantung besitzt hier einen Winkel 21 von 90°, weil die Querwand 16 parallel zu den Rohrböden 24 angeordnet ist. Die Größe des Winkels 21 wird also durch die Geometrie des Wasserkastens 1 bestimmt und kann ohne weiteres abweichend von den gezeigten Ausführungsbeispielen sein. Die Öffnungen 19 haben einen Kragen 20, der in den Fig. 2 und 3 nach oben gerichtet ist. Es versteht sich, daß sowohl an den Zapfen 15 als auch an den Öffnungen 19 abgerundete Kanten vorgesehen werden, um das Einführen der Zapfen 15 in diese Öffnungen 19 zu erleichtern.
Die Fig. 3 zeigt, daß die Zapfen 15 und die korrespondierenden Öffnungen 19 zueinander so angeordnet sind, daß sie ein gleichseitiges Dreieck einschließen. Von einiger Bedeutung ist nun die Form der einzelnen Öffnungen 19, die zwar bei allen Öffnungen 19 gleich ist, jedoch sind zwei Öffnungen 19 mit ihrer Längsachse in Richtung der Längsachse des Wasserkastens 1 angeordnet und die dritte Öffnung mit ihrer Längsachse quer dazu. Damit wird die Fixierung in Längs-und Querrichtung erreicht. An den Laschen 10 befindet sich je eine Anformung in Form eines Rastelementes 22, das am zur Kühlermitte weisenden Ende der Laschen 10 angeordnet worden ist. Die Rastelemente 22 sind halbrund im Querschnitt, so daß sich beim Aufschieben der Seitenteile 6 und 7 die Laschen 10 unter Ausnutzung der Elastizität etwas aufbiegen und die Seitenteile 6 und 7 bis in ihre Sollposition gebracht werden können, wo die Rastelemente 22 hinter am Wasserkasten 1 angeformte Anschläge 23 greifen. Das abgekantete Stegteil 17 befindet sich nur an einem Ende der Seitenteile 6 und 7, nicht am gegenüberliegenden anderen Ende der Seitenteile 6 und 7.

Deshalb können die Seitenteile 6 und 7 auch von oben montiert werden, indem das mit den Langlöchern 11 versehene untere Ende der Seitenteile 6 und 7 zunächst den oberen Wasserkasten 1 umgreift und anschließend senkrecht nach unten in die Sollposition bewegt werden kann.

In den Fig. 4, 4a und 5 ist ein Ausführungsbeispiel gezeigt, bei dem die Zapfen 15 Einzelteile sind, die aus Metall sein könnten. Auch diese Zapfen 15 haben einen zylinderförmigen Kopf 24, an dem sich eine gewindeschneidende Schraube 25 anschließt. In der Querwand 16 des Kunststoffwasserkastens 1 befinden sich glattwandige Bohrungen bzw. Sacklocher 27, in die die Zapfen 15 mit ihren Schrauben 25 eingedreht werden können.(Fig. 4a) Bei dem Ausführungsbeispiel gemäß Fig. 4 ist ein glattwandiger Stift 28 am Zapfen 15 angeformt, der einfach in die glattwandige Bohrung 27 eingeführt ist. Da hier lediglich Kräfte quer zur Längsachse der Zapfen 15 aufgenommen werden müssen, ist auch eine solche Ausführung möglich und noch kostengünstiger.
Die Fig. 6 und 7 unterscheiden sich von den Fig. 2 und 3 dadurch, daß eine andere Form der Zapfen 15 gewählt worden ist. Sinngemäß sind die Öffnungen 19 an die Form der Zapfen 15 angepaßt worden. Der Kragen 20 ist nach innen gerichtet.
Die Fig. 8 zeigt die im Ausführungsbeispiel untere Befestigung etwas näher. Gewindeschneidende Schrauben 9 sind in glattwandige Bohrungen 12 eingeschraubt. Der Bereich der Schrauben 9 wurde herausgebrochen gezeichnet. Die glattwandigen Bohrungen 12 sind in Anformungen 26 am Kunststoffkasten ausgebildet. Solche Schrauben 9 sind sowohl im Stegteil 17, also der Stirnseite des Wasserkühlers, als in den Laschen 10, also von den Frontseiten des Wasserkühlers vorgesehen worden.

### Bezugszeichenliste

- 1: einer der Kunststoffwasserkästen
- 2: der andere Kunststoffwasserkasten
- 3: Kühlnetz
- 4: Eintrittsöffnung
- 5: Austrittsöffnung
- 6: eine Seitenteil
- 7: anderes Seitenteil
- 8: untere Verbindung
- 9: Schrauben
- 10: Laschen
- 11: Rund-oder Langlöcher
- 12: glattwandige Bohrungen
- 13: Halterungen
- 14: obere Verbindung
- 15: Zapfen
- 16: Querwand
- 17: Stegteil
- 18: Abkantung
- 19: Öffnungen
- 20: Kragen
- 21: Winkel der Abkantung
- 22: Anformungen
- 23: Anschläge
- 24: Kopf des Zapfens
- 25: Schrauben
- 26: Anformung für 12
- 27: Sackloch
- 28: Stift

## Patentansprüche

1. Wasser / Luft-Kühler für Verbrennungskraftmaschinen, insbesondere für Nutzfahrzeuge, bestehend aus einem Kühlnetz (3) mit Flachrohren und dazwischen angeordneten Lamellen und aus gegenüberliegenden Kunststoffwasserkästen (1, 2) mit zwei parallelen Längswänden, einer die Längswände verbindenden Querwand und zwei gegenüberliegenden Stirnwänden; einer der Kunststoffwasserkästen (2) weist an den Enden glattwandige Bohrungen (12) auf, die zur Verbindung u-förmiger Seitenteile (6, 7) mit diesem Wasserkasten (2) mittels gewindeschneidender Schrauben (9) dienen, die durch Öffnungen (11) in Laschen (10) der Seitenteile (6, 7) hindurchgesteckt und in die glattwandigen Bohrungen (12) eingeschraubt sind,
**dadurch gekennzeichnet, daß**
der andere Kunststoffwasserkasten (1) an seinen gegenüberliegenden Enden an der Querwand (16) Zapfen (15) besitzt, die sich in Richtung der Flachrohre erstrecken und daß die u-förmigen Seitenteile (6;7) an den den Öffnungen (11) gegenüberliegenden Enden einen zwischen den Laschen (10) abgebogenen, auf die Querwand (16) gerichteten Stegteil (17) aufweisen, in dem Öffnungen (19) zur gleitenden, die Längenausdehnung des Kühlnetzes in Längsrichtung der Flachrohre erlaubende Aufnahme der Zapfen (15) eingearbeitet sind.

2. Wasser/Luft-Kühler nach Anspruch 1, **dadurch gekennzeichnet, daß** die Laschen (10) Anformungen (22) aufweisen, die nach innen weisende Einprägungen sind und die am zur Kühlermitte weisenden Ende der Laschen (10) angeordnet sind.

3. Wasser/Luft-Kühler nach Anspruch 2 **dadurch gekennzeichnet, daß** die Einprägungen einen etwa halbrunden oder ähnlichen Querschnitt aufweisen, der geeignet ist, die Laschen (10) bei der Montage im elastischen Bereich aufzubiegen.

4. Wasser/Luft-Kühler nach Anspruch 1, **dadurch gekennzeichnet, daß** drei Zapfen (15) vorgesehen sind, die zueinander so angeordnet sind, daß sie die Ecken eines vorzugsweise gleichseitigen Dreiecks bilden.

5. Wasser/Luft-Kühler nach Anspruch 1 oder 4, **dadurch gekennzeichnet, daß** die Zapfen (15) Zylinderform aufweisen.

6. Wasser/Luft-Kühler nach Anspruch 1 oder 4 , **dadurch gekennzeichnet, daß** die Zapfen (15) einen rechteckigen Querschnitt aufweisen.

7. Wasser/Luft-Kühler nach einem der vorstehenden Ansprüche, **dadurch gekennzeichnet, daß** die Zapfen (15) am Kunststoffwasserkasten (1) angeformt sind oder Einzelteile sind, die am Kunststoffwasserkasten (1) befestigt sind, beispielsweise durch Einschrauben einer am Zapfen (15) angeformten gewindeschneidenden Schraube (25) in ein vorgeformtes Sackloch (27).

8. Wasser/Luft-Kühler nach Anspruch 1, **dadurch gekennzeichnet, daß** die Öffnungen (19) in dem abgekanteten Stegteil (17) der Seitenteile (6;7) einen angeformten Kragen (20) aufweisen, der nach innen oder nach außen gerichtet sein kann.

9. Wasser/Luft-Kühler nach Anspruch 1, **dadurch gekennzeichnet, daß** am anderen Ende der Seitenteile (6;7) auch im Stegteil (17) Öffnungen (11) vorhanden sind, durch die gewindeschneidende Schauben (9) gesteckt sind, die in glattwandige Bohrungen (12) an der schmalen Stirnseite des Kunstststoffwasserkastens (2) eingeschraubt sind.

## Claims

1. Water/air cooler for combustion engines, in particular for commercial vehicles, comprising a cooling network (3) with flat tubes and fins arranged in between the said flat tubes, and comprising opposite plastic water boxes (1, 2) having two parallel longitudinal walls, a transverse wall connecting the longitudinal walls and two opposite end walls; one of the plastic water boxes (2) has, on the ends, smooth-walled holes (12) which serve for the connection of U-shaped side parts (6, 7) to this water box (2) by means of the thread-cutting screws (9), which are inserted through openings (11) into brackets (10) of the side parts (6, 7) and are screwed into the smooth-walled holes (12), **characterized in that** the other plastic water box (1) has, on its opposite ends, on the transverse wall (16), pins (15) which extend in the direction of the flat tubes, and **in that** the U-shaped side parts (6; 7) have, on the ends lying opposite the openings (11), a web part (17), which is bent between the brackets (10), is directed towards the transverse wall (16) in which openings (19) for the sliding reception of the pins (15) are incorporated, which permits the cooling network to expand in length in the longitudinal direction of the flat tubes.

2. Water/air cooler according to Claim 1, **characterized in that** the brackets (10) have moulded portions (22) which are inwardly pointing engravings and which are arranged on that end of the brackets (10) which points towards the centre of the cooler.

3. Water/air cooler according to Claim 2, **characterized in that** the engravings have an approximately semicircular or similar cross section, which is suitable for bending up the brackets (10) within the elastic range during installation.

4. Water/air cooler according to Claim 1, **characterized in that** three pins (15) are provided, said pins being arranged with respect to one another in such a manner that they form the corners of a preferably equilateral triangle.

5. Water/air cooler according to Claim 1 or 4, **characterized in that** the pins (15) have a cylindrical form.

6. Water/air cooler according to Claim 1 or 4, **characterized in that** the pins (15) have a rectangular cross section.

7. Water/air cooler according to one of the preceding claims, **characterized in that** the pins (15) are integrally formed on the plastic water box (1) or are individual parts which are fastened to the plastic water box (1), for example by screwing a thread-cutting screw (25) integrally formed on the pin (15) into a preformed blind hole (27).

8. Water/air cooler according to Claim 1, **characterized in that** the openings (19) in the bent web part (17) of the side parts (6; 7) have an integrally formed collar (20) which can be directed inwards or outwards.

9. Water/air cooler according to Claim 1, **characterized in that** there are also openings (11) in the web part (17) at the other end of the side parts (6; 7), through which are inserted thread-cutting screws (9) which are screwed into smooth-walled holes (12) on the narrow end side of the plastic water box (2).

## Revendications

1. Refroidisseur air/eau pour moteurs à combustion interne, en particulier pour des véhicules utilitaires, se composant d'un réseau de refroidissement (3) avec des tubes plats et des lamelles disposées entre ceux-ci et de boîtes à eau en matière plastique (1, 2) opposées avec deux parois longitudinales parallèles, une paroi transversale reliant les parois longitudinales et deux parois frontales opposées; une des boîtes à eau en matière plastique (2) présente aux extrémités des trous (12) à paroi lisse, qui servent à relier des pièces latérales (6, 7) en forme de U à cette boîte à eau (2) au moyen de vis autotaraudeuses (9), qui sont introduites à travers des ouvertures (11) dans des pattes (10) des pièces latérales (6, 7) et qui sont vissées dans les trous (12) à paroi lisse, **caractérisé en ce que** l'autre boîte à eau en matière plastique (1) possède à ses extrémités opposées sur la paroi transversale (16) des tenons (15) qui s'étendent en direction des tubes plats, et **en ce que** les pièces latérales (6, 7) en forme de U présentent, aux extrémités opposées aux ouvertures (11), une pièce de nervure (17) cintrée entre les pattes (10) et dirigée vers la paroi transversale (16), dans laquelle sont usinées des ouvertures (19) destinées à recevoir les tenons (15) d'une façon coulissante permettant la dilatation longitudinale du réseau de refroidissement dans le sens longitudinal des tubes plats.

2. Refroidisseur air/eau suivant la revendication 1, **caractérisé en ce que** les pattes (10) présentent des déformations (22) qui sont des empreintes dirigées vers l'intérieur et qui sont disposées sur l'extrémité des pattes (10) tournée vers le milieu du refroidisseur.

3. Refroidisseur air/eau suivant la revendication 2, **caractérisé en ce que** les empreintes présentent une section transversale sensiblement semi-circulaire ou analogue, qui convient bien pour cintrer les pattes (10) dans le domaine élastique lors du montage.

4. Refroidisseur air/eau suivant la revendication 1, **caractérisé en ce qu'**il est prévu trois tenons (15), qui sont disposés les uns par rapport aux autres d'une manière telle qu'ils forment les sommets d'un triangle de préférence équilatéral.

5. Refroidisseur air/eau suivant la revendication 1 ou 4, **caractérisé en ce que** les tenons (15) présentent une forme cylindrique.

6. Refroidisseur air/eau suivant la revendication 1 ou 4, **caractérisé en ce que** les tenons (15) présentent une section transversale rectangulaire.

7. Refroidisseur air/eau suivant l'une quelconque des revendications précédentes, **caractérisé en ce que** les tenons (15) sont façonnés sur la boîte à eau en matière plastique (1) ou sont des pièces détachées, qui sont fixées à la boîte à eau en matière plastique (1), par exemple par vissage d'une vis autotaraudeuse (25) façonnée sur le tenon (15) dans un trou borgne préformé (27).

8. Refroidisseur air/eau suivant la revendication 1, **caractérisé en ce que** les ouvertures (19) dans la pièce de nervure coudée (17) des pièces latérales (6, 7) présentent un collet façonné (20), qui peut être dirigé vers l'intérieur ou vers l'extérieur.

9. Refroidisseur air/eau suivant la revendication 1, **caractérisé en ce qu'**à l'autre extrémité des pièces latérales (6, 7), il y a également dans la pièce de nervure (17) des ouvertures (11), à travers lesquelles sont introduites des vis autotaraudeuses (9), qui sont vissées dans des trous (12) à paroi lisse sur la face frontale étroite de la boîte à eau en matière plastique (2).
